# EUROPÄISCHE PATENTSCHRIFT

(11) **EP 0 613 637 B1**
(45) Veröffentlichungstag und Bekanntmachung des Hinweises auf die Patenterteilung: **07.05.1997**
(21) Anmeldenummer: 93810836.2
(22) Anmeldetag: 29.11.1993
(51) Int. Cl.: A47B 3/12

(54) **Variabler Tisch zur Darbietung von Ware**
Adjustable table for displaying articles
Table variable pour la présentation de marchandises

(30) Priorität: 01.03.1993 CH 605/93
(43) Veröffentlichungstag der Anmeldung: 07.09.1994
(73) Patentinhaber: Fehlbaum & Co., CH-4125 Riehen (CH)
(72) Erfinder: Walter, Herbert, D-79379 Müllheim (DE)
(74) Vertreter: Ullrich, Gerhard, Dr.

(56) Entgegenhaltungen:
- WO-A-81/01321
- FR-A- 2 238 451
- GB-A- 322 625
- GB-A- 339 894
- US-A- 2 469 232

## Beschreibung

Die Erfindung bezieht sich auf einen vielfältig veränderbaren Präsentationstisch für den Verkauf von Waren, wie Kleintextilien, Spielzeuge und andere Massengüter. Als Wühltisch gestaltet eignet er sich besonders für Aktionsverkäufe. Derartige Tische werden zumeist in Gängen, Eingangszonen oder vor Geschäften, insbesondere Selbstbedienungs-Märkten, kurzfristig aufgestellt. Nach Beendigung des Sonderverkaufes deponiert man die Tische wieder im Lager.

Somit werden an diese Verkaufstische spezielle Anforderungen gestellt. Einerseits müssen die Tische eine gewisse Stabilität besitzen und ein solides Erscheinungsbild abgeben, andererseits sollten sie einfach zu montieren und möglichst zerlegbar sein, um bei der Aufstellung wenig Aufwand zu verursachen und um bei der Einlagerung nur geringen Raum einzunehmen. Ueberdies muss ein Tischsystem variable Gestaltungen erlauben. Manche Waren, z.B. Bücher, können in Stapeln auf einer blossen Tischplatte angeordnet werden. Andere Erzeugnisse, z.B. Socken, werden eine Tischumrandung erfordern, um ein zu leichtes Herunterfallen, insbesondere bei einer stöbernden Kundschaft, zu vermeiden.

Aus dem Wanzl-Katalog Nr. 4B/84 der Wanzl-Metallwarenfabrik, Leipheim/DE sind variable Tische zur Darbietung von Waren bekannt, die aus einem Tischgestell mit Querstreben und daran befestigten Tischbeinen sowie einer aufschraubbaren Tischplatte bestehen. Bei einigen Ausführungen ist die Tischplatte von Drahtgittern oder Glasscheiben umrandet, so dass eine Mulde zur Aufnahme von Waren entsteht. Für den Versand sind die Tische zwar zerlegbar, ein schnelles Zerlegen mit wenigen Handgriffen bei der Einlagerung ist jedoch nicht möglich. Daher blockieren solcherart Verkaufstische erheblichen Lagerraum. Ausserdem sind die Tischkonfigurationen unveränderbar, d.h. für jede einmal im Geschäft gewünschte Tischform müssen komplette Tische der unterschiedlichen Ausführungen angeschafft und gelagert werden. Verfügt man nur über eine Tischform, beschränkt sich die Variabilität auf die verschiedenen Möglichkeiten des Zustammenstellens von mehreren gleichen Tischen, z.B. in Reihe oder übereck.

In der DE 91 02776 U1 wird ein Mechanismus erwähnt, wo die Tischfüsse oder das Fussgestell bei Nichtgebrauch an die Unterseite der Tischplatte herangeklappt werden können. Dadurch wird zwar eine raumsparende Lagerung ermöglicht, infolge der Einschwenkbarkeit der Tischfüsse über daran befindliche Gelenkverbindungen besitzen diese Modelle jedoch wenig Stabilität. Mit dem Tischgestell sind auch die Abmasse des Tisches festgelegt, so dass er in seiner Form unveränderbar ist. Werden die Tischbeine angeschweisst oder angeschraubt, verbessert man wohl die Stabilität, dann aber entsteht ein unzerlegbares und viel Lagerraum benötigendes Tischgestell bzw. erhöht sich der Montageaufwand.

Aus der US 2 469 232 ist ein zusammenklappbarer Tisch mit mehreren Zwischenböden bekannt. Pro Zwischenboden erstreckt sich von jedem Tischbein eine diagonal orientierte Strebe. Die Streben sind in der Mitte des Zwischenbodens angelenkt. Der Oeffnungswinkel der Streben wird durch Anschläge begrenzt. Die Streben lassen sich paarweise zusammenklappen, so dass sich das Volumen eines abgestellten Tisches wesentlich verkleinert. Dieser Tisch erlaubt ebenfalls nur eine feste Tischform.

Gemäss der CH 683 491 A5 wurde ein zerlegbarer Wühlmuldentisch vorgeschlagen. Dieser besteht aus vier identischen Seitenwänden, die mittels Zapfen und Ausnehmungen - angeordnet in deren Ueberlappungsbereich - ineinander einhängbar sind, sowie einem in das Tischgestell von oben einlegbaren Innenboden. Derartige Tische lassen sich schnell aufstellen und benötigen im zerlegten Zustand wenig Lagerraum, aber sie erlauben nur eine feste Tischform, ansonsten wären verschiedene Seitenwandpaare und Innenböden erforderlich. Ausserdem sind diese Wühlmulden aufgrund der überaus simplen Gestaltung nur für Billiganbieter geeignet.

Die soweit bekannten Tischsysteme können daher allesamt nicht als optimal bewertet werden. Mit der Erfindung wird deshalb die Zielstellung verfolgt, ein vielfältig wandelbares Tischsystem für die Präsentation von Waren zu schaffen. Aufstellung bzw. Abbau des Tisches müssen einfach, schnell und mit minimalem Werkzeug möglich sein. Im abgebauten Zustand darf der Tisch nur einen geringen Lagerraum einnehmen, er muss aber auch dem Stabilitätserfordernis einer stöbernden Kundschaft genügen und ein solides Erscheinungsbild abgeben, dass die Aufstellung in allen Geschäftskategorien in Betracht kommt. Das Tischsystem muss ferner flexibel für die verschiedenen Anwendungsfälle sein, d.h. Aenderung der Tischform, Anbringung einer Tischumrahmung - um einen Wühltisch zu erhalten - und Einschub von Zwischenböden müssen unkompliziert vorgenommen werden können, wobei der Systemcharakter bei den Modifikationen zu erhalten ist.

Der erfindungsgemässe Tisch ist im kennzeichnenden Teil des unabhängigen Patentanspruchs 1 definiert, während sich bevorzugte Ausführungsvarianten aus den abhängigen Patentansprüchen ergeben. Das zugehörige erfindungsgemässe Scherengelenk ist Inhalt der Patentansprüche 5 bis 7.

Die Erfindung wird im weiteren detailliert anhand der beigefügten schematischen Zeichnungen näher erläutert. Dabei zeigen:
Fig. 1 ein aufgefahrenes Tischgestell,
Fig. 2 eine Explosivdarstellung einer Tischecke mit Eckteil,
Fig. 2a die Draufsicht einer Tischecke mit Eckteil,
Fig. 3 ein Scherengelenk,
Fig. 3a die Perspektivansicht eines Gliedes des Scherengelenkes mit Aufsteckstutzen,
Fig. 3b die Draufsicht eines Gliedes des Scherengelenkes mit Aufsteckstutzen,
Fig. 3c Massverhältnisse am Tischgestell,
Fig. 4 das Tischgestell zusammengefahren,
Fig. 5 einen rechteckigen Wühltisch mit Eckstützen, Tischumrandung und zwei Vorratsboxen,
Fig. 5a eine Tischecke mit Eckstütze,
Fig. 6 einen quadratischen Nulltisch mit Zwischenboden und
Fig. 7 eine Nulltisch-Pyramide.

Das Tischgestell 1 besteht aus vier vertikalen gleich langen Tischbeinen 2a bis 2d, an deren oberen Enden je eine Querstrebe 3a bis 3d angeordnet sind, welche horizontal und sternförmig, nahezu in einer Ebene von jedem Tischbein 2a bis 2d,auf das im praktischen Kreuzungspunkt 4 - ganz exakt wäre Mittelpunkt des Scherengelenkes 5 - der Querstreben 3a bis 3d befindliche Scherengelenk 5 zulaufen. Von diesem Kreuzungspunkt 4 aus betrachtet, ist das Tischgestell 1 nach vier Seiten hin, bis auf einen geringen Höhenversatz, symmetrisch aufgebaut. Im Bedarfsfall können am unteren Ende der Tischbeine Möbelrollen 6a bis 6d angebracht werden. Das Scherengelenk 5 hat die Funktion, bei Bewegung - Auseinander- oder Zusammenfahren - von zwei benachbarten Tischbeinen (z.B. 2a und 2b oder 2b und 2c), dass das gegenüberliegende Paar von Tischbeinen (2c und 2d bzw. 2a und 2d) eine identische Bewegung ausführt, d.h. um den gleichen Betrag auseinander- oder zusammenfährt, bzw. sich der Winkel zwischen den beiden Paaren von Querstreben (z.B. 3a und 3b im Verhältnis zu 3c und 3d) übereinstimmend verstellt (siehe Fig. 1).

Ein Auseinanderfahren der Tischbeine 2a und 2b ist soweit möglich, dass das Tischgestell 1 eine quadratische Konfiguration einnimmt. Gleichfalls ist es möglich, die Tischbeine 2a und 2b völlig zusammenzufahren, dass die Querstrebenpaare 3a und 3b sowie 3c und 3d parallel zueinander verlaufen; das Tischgestell 1 ist dann quasi völlig zusammengeklappt (siehe Fig. 4).

Für die Gestaltung der Tischoberseite sind zwei Ausführungen vorgesehen. Ohne Tischumrandung 8 - diese Modelle werden als Präsentations- oder Nulltische bezeichnet - wird jede Tischecke 7a bis 7d von einem der Eckteile 9a bis 9d umschlossen (siehe Fig. 2 und 2a). Mit Tischumrandung 8 - diese Modelle bezeichnet man als Wühltische oder -mulden - weist jede Tischecke 7a bis 7d zur Halterung der einzelnen Umrandungssegmente 1 Oa bis 10d eine der Eckstützen 11 a bis 11d auf (s. Fig. 5 und 5a). Zunächst erfolgt die Betrachtung der Eckgestaltung eines Nulltisches. Am oberen Ende des rohrförmigen Tischbeines 2a befindet sich, in Richtung des Scherengelenkes 5, eine Ausklinkung 12a zur Aufnahme der von einem Vierkanthohlprofil gebildeten Querstrebe 3a. Die Querstrebe 3a ist mit dem Tischbein 2a fest verbunden, vorzugsweise verschweisst, um hohe Stabilität zu gewährleisten. Ueber dem im Tischbein 2a steckenden Ende der Querstrebe 3a ist innerhalb des Tischbeines 2a eine Scheibe 13a mit einer Gewindebohrung 14a fest sitzend angeordnet. Die Tischplatte 15 besitzt die Durchgangsbohrung 16a (und 16b bis 16d) sowie die Abschrägung 17a (und 17b bis 17d). Das Eckteil 9a - es ist vorzugsweise ein einstückiges Gussteil - besteht aus der Grundplatte 18a, der Deckplatte 19a, dem für die Abschrägung 17a der Tischplatte 15 als Anschlag wirkenden Verbindungssteg 20a, der nach aussen als Abschirmung 21 a dient. Zum Durchgang der Schraube 22a haben die Grundplatte 18a und die Deckplatte 19a Durchgangsbohrungen 23a und 24a. Im montierten Zustand steckt die Grundplatte 18a des Eckteils 9a oben im Tischbein 2a und liegt auf der Scheibe 13a auf. Die Abschirmung 21a ist nach aussen, die Tischecke 7a umgebend, gewandt und bildet einen absatzlosen Uebergang mit der Aussenflanke des Tischbeines 2a. Zwischen der Grundplatte 18a und der Deckplatte 19a befindet sich die Ecke der Tischplatte 15, wobei die Abschrägung 17a am Verbindungssteg 20a anschlägt. Mit der Schraube 22a, sie geht durch die Durchgangsbohrungen 24a, 16a und 23a - und greift in der Gewindebohrung 14a -, werden Tischbein 2a, Tischplatte 15 und Eckteil 9a zusammengehalten.

Der Nulltisch gemäss Fig. 6 besitzt zusätzlich zu der Tischplatte 15 einen Zwischenboden 25, welcher auf Konsolen 26a bis 26d aufliegt, die höhenverstellbar in Ausnehmungen 27a bis 27d eingehangen werden. Die Ausnehmungen 27a bis 27d verlaufen rasterartig in einer vertikalen Linie an den Innenflanken der Tischbeine 2a bis 2d (siehe Fig. 2). Auch ist es möglich, mehrere Nulltische zusammenzustellen, z.B. als Pyramide mit Tischen abnehmbarer Grösse (siehe Fig. 7).

Es folgt die Betrachtung des Aufbaus als Wühltisch (siehe Fig. 5 und 5a). Hier geschieht die Fixierung der Tischplatte 15 mit Eckstützen 11 bis 11d, die zugleich die Halterung der einzelnen Umrandungssegmente 10a bis 10d bewirken. Im montierten Zustand - es wird nur eine Ecke betrachtet - steckt die Grundplatte 18a' der Eckstütze 11 a oben im Tischbein 2a und liegt auf der Scheibe 13a auf (nicht dargestellt). Die Deckplatte 19a' liegt auf der Tischplatte 15 auf. Mit der Schraube 22a' werden Tischbein 2a, Tischplatte 15 und Eckstütze 11a zusammengehalten. Insoweit besteht Analogie zum Aufbau des Nulltisches. Die Eckstütze 11a erstreckt sich in ihrer Höhe bis ca. 2/3 der Höhe des Umrandungssegmentes 10a. An ihrer Aussenflanke weist die Eckstütze 11 eine Abschirmung 21 a' auf, die absatzlos in die Aussenflanke des Tischbeines 2a übergeht. Diese Abschirmung 21 a' besitzt zwei rechtwinklig zueinander verlaufende, durch die Deckplatte 19a' hindurchgehende, nach oben offene und zu den horizontalen Aussenkanten der Tischplatte 15 sich parallel erstreckende Einschubnuten 28a und 28a'. In die Einschubnuten 28a und 28a' werden von oben die Umrandungssegmente 10d und 10a - Scheiben oder Gitter - eingesetzt. Die so entstehende Tischumrandung 8 verhindert, dass beim Stöbern der Kaufinteressenten, Waren zu Boden fallen. Vorratsbehälter 29, die unter dem Wühltisch plaziert werden können, dienen zur Zwischenlagerung von Warenreserven, um kurzerhand den Wühltisch aufzufüllen.

Wesentliches Charakteristikum der Tischkonstruktion ist auch die Veränderbarkeit der Abmessungen der Tischfläche. Durch die Anordnung des Scherengelenkes 5 im Tischgestell 1 ist es möglich, sofern keine Tischplatte 15 fixiert ist, die Konfiguration des Tischgestells 1 zu verstellen. Besonders bei Tischen für Aktionsverkäufe bietet die Variabilität der Tischfläche vorteilhafte Gestaltungs- und Kombinationsmöglichkeiten. Wird das Paar von Tischbeinen 2a und 2b mehr zusammengefahren, verschmälert und verlängert sich der Tisch; werden die Tischbeine 2a und 2b auseinandergezogen, öffnet sich das gegenüberliegende Paar von Tischbeinen 2c und 2d identisch und zugleich verbreitert und verkürzt sich der Tisch. Notwendig ist dann lediglich der Einsatz einer entsprechend bemessenen Tischplatte 15, wobei es in der Regel ausreichend sein dürfte, eine quadratische und eine längliche Tischplatte 15 vorrätig zu haben. Auch ist es möglich, in unterschiedlichen Positionen des Tischgestells 1 Zwischenböden 25 einzusetzen, ohne dass das ästhetische Aeussere des Tisches gestört wird, denn die rasterartigen Ausnehmungen 27a bis 27d und die darin eingesteckten Konsolen 26a bis 26d sind stets auf die Tischmitte hin ausgerichtet.

Das Scherengelenk 5 (siehe Fig. 3 bis 3b) besteht aus vier identischen Gelenkteilen 30a bis 30d, z.B. als Gussteil, hergestellt. Gebildet wird ein Gelenkteil, z.B. 30b, aus dem Gelenkteilkorpus 31b und dem daran angesetzten Aufsteckstutzen 32b zur Aufnahme der Querstrebe 3b. Der Aufsteckstutzen 32b - ein Doppel-T Profil - weist auf seinen Aussenflächen Klemmwülste 33b auf, die das Aufstecken und den Halt des Vierkanthohlprofils der Querstrebe 3b begünstigen. Das Zusammenfügen von Aufsteckstutzen 32b und Querstrebe 3b ist z.B. als Quetsch- und/oder Klebverbindung realisierbar.

Der Gelenkteilkorpus 31b ist aus einer oberen und einer unteren Aussenlasche 34b bzw. 34b', einer Führungslasche 35b sowie aus einem vertikalen Verbindungssteg 36b aufgebaut, in welchen die drei horizontalen und deckungsgleichen Laschen übergehen. Der Gelenkteilkorpus 31b besitzt die zum Aufsteckstutzen 32b hingewandte Stutzenflanke 39b, die dieser gegenüberliegende und zum Kreuzungspunkt 4 hingewandte Zentrumsflanke 40b sowie eine Kurz- und eine Längsflanke 41 b bzw. 42b, die sich beide zwischen der Stutzenflanke 39b und der Zentrumsflanke 40b erstrecken. Kurzflanke 41 b und Längsflanke 42b gehen bogenförmig in die Zentrumsflanke 40b über. Abgesehen von diesen Abrundungen 44b, 44b' weisen der Gelenkteilkorpus 31 und damit auch die Laschen 34b, 34b' und 35b eine trapezoide Grundfläche auf. Die Führungslasche 35b befindet sich in jenem Abstand - Führungsspalt 45b - zur oberen Aussenlasche 34b, der sich aus der Materialstärke der übrigen Aussenlaschen zuzüglich eines Spieles ergibt. Die einzelnen Gelenkteile 30a bis 30d sind um den Kreuzungspunkt 4 derart paarweise und gewendet zusammengefügt, dass die gegenüberliegenden Führungsspalte 45a und 45c Partien der jeweils beidseitig benachbarten unteren Aussenlaschen 34b' und 34d' aufnehmen. Andererseits nehmen die Führungsspalte 45b und 45d Partien der jeweils beidseitig benachbarten, nach oben gekehrten, unteren Aussenlaschen 34a' und 34c' auf. Zusammengehalten wird das Scherengelenk 5 von Bolzen 38a bis 38d, die durch die, in den Bereichen der Abrundungen 44a und 44a' bis 44d und 44d' aller Laschen befindlichen Drehpunkts-Bohrungen 37a und 37a' bis 37d und 37d', mit der Funktion als Drehachsen, hindurchgehen.

Die Drehpunkte, z. B. 43b und 43c, zugleich Mittelpunkte der Drehpunkts-Bohrungen 37b bzw. 37b', stehen zueinander in den Abständen e, f und g (siehe Fig. 3b). Bei horizontaler Anordnung der Längsachse 46b durch das Gelenkteil 30b, bezeichnet g den seitlichen Versatz zwischen den beiden Drehpunkts-Bohrungen 37b und 37b'. Mit f bzw. e sind die vertikalen Abstände von der Längsachse 46b zu den Mittelpunkten der Drehpunkts-Bohrungen 37b' bzw. 37b bezeichnet.

Weitere relevante abgestimmte Masse für das Tischgestell 1 sind die Distanzen A, B und C sowie der Querstreben-Winkel a (siehe Fig. 3c). Hierbei steht A für den Abstand von der horizontalen Drehpunktsachse 47 zum Querschnittsmittelpunkt des Tischbeines 2a. B bezeichnet den Abstand von der vertikalen Drehpunktsachse 48 zum Querschnittsmittelpunkt des Tischbeines 2a, und C ist das senkrechte Abstandsmass vom Querschnittsmittelpunkt eines Tischbeines, z.B. 2c, zum zugewandten auf der horizontalen Drehpunktsachse 47 liegenden Drehpunkt, hier 43d. Der Winkel a spannt sich zwischen der Waagerechten durch den Querschnittsmittelpunkt eines Tischbeines, z.B. 2a und der zugehörigen Querstrebe 3a. Die Grössen bestimmen sich nach den Näherungsformeln:

Dank der erfinderischen Anordnung entstand ein für Aktionsverkäufe bestens geeigneter Tisch. Im ungenutzten Zustand ist er platzsparend aufzubewahren, das Tischgestell kann völlig zusammengeklappt werden und die Tischplatte ist mit wenigen Handgriffen abnehmbar. Wird der Tisch benötigt, ist die Montage zügig und sehr einfach realisierbar. Ferner zeichnet sich der Tisch durch eine hohe Stabilität, solide Erscheinung und Variabilität aus. Durch ein spezielles Scherengelenk in der Mitte des Tischgestells wird nicht nur das völlige Zusammenklappen des Gestells ermöglicht, sondern auch die Wahl verschiedener Tischkonfigurationen, entsprechend vorhandener Tischplattenabmessungen.

## Patentansprüche

1. Variabler Tisch zur Darbietung von Ware, bestehend aus einem Tischgestell (1) mit Querstreben (3a bis 3d) und daran befestigten Tischbeinen (2a bis 2d), sowie einer aufschraubbaren Tischplatte (15), dadurch gekennzeichnet, dass in der Gestellmitte, dem Kreuzungspunkt (4), ein Scherengelenk (5) mit vier identischen Gelenkteilen (30a bis 30d) angeordnet ist, welches die identische Verstellung des jeweils einen Paares von Querstreben (aus 3a bis 3d), im Verhältnis zum gegenüberliegenden Paar von Querstreben (analog aus 3a bis 3d), bewirkt, und dass das Tischgestell (1) somit vollständig zusammenklappbar ist - die Paare der Querstreben (3a und 3b, sowie 3c und 3d) liegen jeweils parallel zusammen und fluchten untereinander -, und von einer quadratischen bis zu einer länglich rechtekkigen Konfiguration variabel verstellbar ist.

2. Variabler Tisch nach Anspruch 1, dadurch gekennzeichnet, dass die vier Querstreben (3a bis 3d) des Tischgestells (1) auf je eines der um den Kreuzungspunkt (4) angeordneten Gelenkteile (30a bis 30d) von den oberen Enden der Tischbeine (2a bis 2d) aus, wo die Querstreben (3a bis 3d) in Ausklinkungen (12a bis 12d) sitzen, zulaufen und fest daran angebracht sind.

3. Variabler Tisch nach Anspruch 1 oder 2, dadurch gekennzeichnet, dass die Tischplatte (15) mit kappenartigen Eckteilen (9a bis 9d) an den Tischbeinen (2a bis 2d) fixiert und die Tischecken (7a bis 7d) abgedeckt werden, oder dass die Tischplatte (15) mit Eckstützen (11 a bis 11d) fixiert wird, wobei die Eckstützen je zwei sich vertikal erstrekkende, zueinander rechtwinklig stehende und parallel zu den Tischkanten ausgerichtete Einschubnuten (28a und 28a' bis 28d und 28d'), aufweisen, die für die Halterung der Umrandungssegmente (1 Oa bis 10d), welche senkrecht am Rand der Tischplatte (15) auftreffen, vorgesehen sind.

4. Variabler Tisch nach Anspruch 1 oder 2, dadurch gekennzeichnet, dass sich die geometrischen Grössen des Tischgestells (1) mit dem im Kreuzungspunkt (4) angeordneten Scherengelenk (5) nach den Näherungsformeln: bestimmen.

5. Scherengelenk (5) für einen Tisch nach Anspruch 1, oder 4, dadurch gekennzeichnet, dass jedes Gelenkteil (z.B. 30b) aus einem Gelenkteilkorpus (31b) und einem Aufsteckstutzen (32b) zur Aufnahme der Querstrebe (3b) besteht, wobei der Gelenkteilkorpus (31b) von einer oberen und einer unteren Aussenlasche (34b, 34b'), einer Führungslasche (35b) sowie aus einem vertikalen Verbindungssteg (36b), in welchen die drei horizontalen, trapezoiden und deckungsgleichen Laschen übergehen, gebildet wird, und dass durch alle Laschen zwei vertikal fluchtende Drehpunkts-Bohrungen (37b und 37b') führen, und dass ferner sich die Führungslasche (35b) im Abstand des Führungsspaltes (45b) zur oberen Aussenlasche (34b) befindet, welcher sich aus der Materialstärke der Aussenlaschen plus einem Spiel ergibt.

6. Scherengelenk (5) nach Anspruch 5, dadurch gekennzeichnet, dass die Gelenkteile (30a bis 30d) um den Kreuzungspunkt 4 paarweise und gewendet zusammengefügt sind, wodurch die gegenüberliegenden Führungsspalte (45a und 45c) Partien der jeweils beidseitig benachbarten unteren Aussenlaschen (34b' und 34d') aufnehmen, und in der Umkehrung die Führungsspalte (45b und 45d) Partien der jeweils beidseitig benachbarten - nach oben gekehrten - unteren Aussenlaschen (34a' und 34c') aufnehmen, wobei das Scherengelenk (5) von Bolzen (38a bis 38d), mit Drehachsenfunktion, welche die Drehpunkts-Bohrungen (37a und 37a' bis 37d und 37d') durchdringen, zusammengehalten wird.

7. Scherengelenk (5) nach Anspruch 5, dadurch gekennzeichnet, dass jedes Gelenkteil (z.B. 30b) als Gussteil gefertigt wird und der Aufsteckstutzen (32b) ein Doppel-T-Profil aufweist, welches längserstreckende Klemmwülste (33b) an den Aussenseiten besitzt.

## Claims

1. Variable table for displaying goods, comprising a table frame (1) with transverse struts (3a to 3d) and table legs (2a to 2d) fastened thereon, and also comprising a screw-on table top (15), characterized in that there is arranged in the frame centre, the point of intersection (4), a shear-type articulation (5) which has four identical articulation elements (30a to 30d) and effects the identical adjustment of in each case one pair of transverse struts (made up of 3a to 3d) with respect to the opposite pair of transverse struts (likewise made up of 3a to 3d), and in that the table frame (1) is thus fully collapsible - the pairs of transverse struts (3a and 3b; 3c and 3d) lie against one another in parallel in each case and are aligned one beneath the other - and can be variably adjusted from a square configuration to an elongate rectangular configuration.

2. Variable table according to Claim 1, characterized in that, from the top ends of the table legs (2a to 2d), where the transverse struts (3a to 3d) are seated in notches (12a to 12d), the four transverse struts (3a to 3d) of the table frame (1) run towards in each case one of the articulation elements (30a to 30d), which are arranged around the point of intersection (4), and are fitted firmly thereon.

3. Variable table according to Claim 1 or 2, characterized in that the table top (15) is fixed on the table legs (2a to 2d) by cap-like corner elements (9a to 9d) and the table corners (7a to 7d) are covered, or in that the table top (15) is fixed by corner supports (11 a to 11d), the corner supports having in each case two vertically extending push-in grooves (28a and 28a' to 28d and 28d') which are at right angles to one another, are aligned in parallel with the table edges and are provided for securing the surround segments (10a to 10d), which stand vertically on the border of the table top (15).

4. Variable table according to Claim 1 or 2, characterized in that the geometrical variables of the table frame (1) with the shear-type articulation (5) arranged at the point of intersection (4) are determined in accordance with the approximate formulae:

5. Shear-type articulation (5) for a table according to Claim 1, 2 or 4, characterized in that each articulation element (e.g. 30b) comprises an articulation-element body (31b) and a plug-on connection piece (32b) for receiving the transverse strut (3b), the articulation-element body (31b) being formed by a top outer plate (34b) and a bottom outer plate (34b'), by a guide plate (35b) and by a vertical connection web (36b), into which the three horizontal, trapezoidal and congruent plates merge, and in that two vertically aligned pivot-point bores (37b and 37b') pass through all the plates, and in that, furthermore, the guide plate (35b) is spaced apart from the top outer plate (34b) by the distance of the guidance gap (45b), this distance being given by the material thickness of the outer plates plus play.

6. Shear-type articulation (5) according to Claim 5, characterized in that the articulation elements (30a to 30d) are combined in pairs around the point of intersection (4) in a turned arrangement, as a result of which parts of the bottom outer plates (35b' and 34d') which the mutually opposite guidance gaps (45a and 45c) receive are respectively adjacent on either side, and conversely the guidance gaps (45b and 45d) receive parts of the - upwardly facing - bottom outer plates (34a' and 34c') which are respectively adjacent on either side, the shear-type articulation (5) being held together by bolts (38a to 38d), with a pivot-pin function, which pass through the pivot-point bores (37a and 37a' to 37d and 37d').

7. Shear-type articulation (5) according to Claim 5, characterized in that each articulation part (e.g. 30b) is produced as a cast or moulded element, and the plug-on connection piece (32b) has an I-profile which has longitudinally extending clamping beads (33b) on the outer sides.

## Revendications

1. Table variable pour la présentation de marchandises comprenant un bâti de table (1) avec des traverses (3a à 3d) et des montants de table (2a à 2d) fixés aux traverses, ainsi qu'un plateau de table (15) vissable, caractérisée en ce que dans le centre du bâti, le point de croisement (4), une articulation (5) à ciseaux comprenant quatre pièces identiques (30a à 30d) d'articulation est agencée qui provoque le déplacement identique de respectivement une paire de traverses (de 3a à 3d), par rapport à la paire opposée de traverses (de façon analogue de 3a à 3d), et en ce que le bâti de table (1) peut ainsi être entièrement replié, les paires de traverses (3a et 3b, ainsi que 3c et 3d) se trouvant respectivement parallèles les unes par rapport aux autres et étant alignées entre elles, et est réglable d'une façon variable d'une configuration carrée jusqu'à une configuration rectangulaire allongée.

2. Table variable selon la revendication 1, caractérisée en ce que les quatres traverses (3a à 3d) du bâti (1) de table convergent respectivement à partir des extrémités supérieures des montants de table (2a à 2d) où les traverses (3a à 3d) sont logées dans des encoches (12a à 12d) vers une des pièces d'articulation (30a à 30d) agencée autour du point de croisement (4) et sont respectivement fixées à celles-ci.

3. Table variable selon la revendication 1 ou 2, caractérisée en ce que le plateau de table (15) est fixé aux montants de tables (2a à 2d) au moyen de pièces angulaires (9a à 9d) du type capuchon, et en ce que les coins de table (7a à 7d) sont recouverts, ou en ce que le plateau de table (15) est fixé au moyen de supports angulaires (11 a à 11 d), les supports angulaires présentant chacun deux rainures d'insertion (28a et 28a' à 28d et 28d') orientées parallèlement par rapport aux bords des tables et perpendiculairement l'une par rapport à l'autre et s'étendant verticalement, rainures qui sont prévues pour le montage des segments de périphérie (10a à 10d) qui joignent perpendiculairement le bord du plateau de table (15).

4. Table variable selon la revendication 1 ou 2, caractérisée en ce que les dimensions géométriques du bâti (1) de table avec l'articulation (5) à ciseaux disposée dans le point de croisement (4) se déterminent selon les formules d'approximation :

5. Articulation (5) à ciseaux pour une table selon la revendication 1, 2 ou 4, caractérisée en ce que chaque pièce d'articulation (par exemple 30b) comprend un corps de pièce d'articulation (31b) et un embout d'emboîtement (32b) pour la réception de la traverse (3b), le corps de pièce d'articulation (31b) étant formé d'une patte externe supérieure (34b) et d'une patte externe inférieure (34b'), d'une patte de guidage (35b) ainsi que d'une barrette de liaison (36b) verticale dans laquelle se prolonge les trois pattes horizontales, trapézoïdales et coïncidentes en recouvrement, et en ce que deux perçages (37b et 37b') de points d'articulation verticales et alignés traversent toutes les pattes et en ce que la patte de guidage (35b) se trouve en outre à distance, par rapport à la patte externe supérieure (34b), de la fente de guidage (45b), distance qui résulte de l'épaisseur du matériau des pattes externes et d'un jeu.

6. Articulation (5) à ciseaux selon la revendication 5, caractérisée en ce que les pièces d'articulation (30a à 30d) sont assemblées par paires et de façon retournée autour du point de croisement (4) de sorte que les fentes de guidage opposées (45a et 45c) reçoivent des parties des pattes externes (34b' et 34d') inférieures qui sont respectivement adjacentes aux deux côtés, et dans le retournement, les fentes de guidage (45b et 45d) reçoivent des parties des pattes externes (34a' et 34c') inférieures qui sont retournées vers le haut et respectivement adjacentes aux deux côtés, l'articulation (5) à ciseaux étant maintenue ensemble par des axes (38a à 38d) ayant une fonction d'axe de pivotement, qui traversent les perçages de point d'articulation (37a et 37a' à 37d et 37d').

7. Articulation (5) à ciseaux selon la revendication 5, caractérisée en ce que chaque pièce d'articulation (par exemple 30b) est réalisée sous la forme d'une pièce en fonte et en ce que l'embout d'emboîtement (32b) présente un profil en T double qui possède sur les côtés externes des bourrelets de serrage (33b) s'étendant dans le sens longitudinal.
